# EUROPÄISCHE PATENTSCHRIFT

(11) **EP 2 815 844 B1**
(45) Veröffentlichungstag und Bekanntmachung des Hinweises auf die Patenterteilung: **02.03.2016**
(21) Anmeldenummer: 14173250.3
(22) Anmeldetag: 20.06.2014
(51) Int. Cl.: B24B 49/02, B24B 7/06

(54) **Dickeneinstellung für Schleifmaschinen**
Thickness adjustment for grinding machines
Réglage de l'épaisseur pour meuleuses

(30) Priorität: 20.06.2013 DE 202013102671 U
(43) Veröffentlichungstag der Anmeldung: 24.12.2014
(73) Patentinhaber: Weeke Bohrsysteme GmbH, 33442 Herzebrock-Clarholz (DE)
(72) Erfinder: Bettermann, Thomas, 33699 Bielefeld (DE)
(74) Vertreter: Hoffmann Eitle

(56) Entgegenhaltungen:
- EP-A1- 0 571 343
- DE-A1- 2 805 775
- DE-A1- 19 903 842

## Beschreibung

### Gebiet der Erfindung

Die Erfindung betrifft eine Schleifmaschine zur Bearbeitung von Werkstücken aus Holz, Holzverbundwerkstoffen, Kunststoff, Metallen und ähnlichen Materialien. Die Erfindung betrifft weiter ein Verfahren zum Schleifen eines Werkstücks unter Verwendung der erfindungsgemäßen Schleifmaschine.

### Stand der Technik

Eine gattungsgemäße Schleifmaschine ist beispielsweise aus der europäischen Patentschrift mit der Nummer EP 0 571 343 A1 bekannt. Dabei weist die Schleifmaschine ein Schleifaggregat. zum Schleifen eines Werkstücks auf. Der eigentliche Schleifprozess wird innerhalb des Schleifaggregats durch eine Schleifeinrichtung bewerkstelligt. Hierbei verfügt die Schleifmaschine der EP 0 571 343 A1 über eine Bandschleifeinrichtung. Ferner ist die Schleifmaschine der EP 0 571 343 A1 durch eine Förderungseinrichtung gekennzeichnet, die das Werkstück durch das Schleifaggregat fördert. Das Schleifaggregat und die Förderungseinrichtung werden dabei von einer Steuereinrichtung gesteuert.

Der Schleifeffekt bemisst sich dabei nicht nur aus dem Zusammenwirken von Schleifaggregat und Förderungseinrichtung, sondern hängt auch von der Beschaffenheit des Werkstücks ab. Insbesondere hängt die Dicke des bearbeiteten, d.h. geschliffenen Werksstücks von der Rohdicke des Werkstücks ab. Um einen gewissen Schleifeffekt zu erzielen, ist es daher notwendig, die Schleifmaschine und den Schleifvorgang auf die Rohdicke des Werkstücks anzupassen. Allerdings kann es bei Betrieb der Schleifmaschine, etwa durch Vibrationen oder durch eine variierende Rohdicke zum Auftreten von unerwünschten Abweichung in den Materialdicken der bearbeiteten Werkstücke kommen, was den Ausschuss bei der Bearbeitung von Werksstücken signifikant erhöht.

Die DE 199 03 842 A1 betrifft ein Verfahren zum Schleifen von Werkstücken, insbesondere Klingen von Messern, Scheren, Handwerkzeug oder dergleichen, wobei das Werkstück zum Durchführen des Schleifens relativ zu einem Schleiferkörper bewegt wird und zum Ausgleich des Verschleifens des Schleifskörpers der Verschleifte desselben durch ein erstes Messsystem nach einem Schleifprozess erfasst und entsprechend einem gemessenen Verschleifsmaß eine Nachstellung des Schleifabstandes zwischen Schleifkörper und Werkstück in Abhängigkeit vom gewünschten Schleifmaß erfolgt.

### Gegenstand der Erfindung

Aufgabe der Erfindung ist es, eine Schleifmaschine bereit zu stellen, mit deren Hilfe der Ausschuss hinsichtlich bearbeiteter, d.h. geschliffener Werkstücke reduziert werden kann. Ferner ist es Ziel der vorliegenden Erfindung, ein Verfahren bereit zu stellen, das unter Verwendung einer Schleifmaschine den Ausschuss an bearbeiteten Werkstücken reduziert.

Diese Aufgaben werden mit Hilfe einer Schleifmaschine gemäß Anspruch 1 sowie einem Verfahren nach Anspruch 10 gelöst. Vorteilhafte Ausgestaltungen sind in den abhängigen Ansprüchen aufgeführt.

Die erfindungsgemäße Schleifmaschine zur Bearbeitung von Werkstücken umfasst insbesondere zumindest ein Schleifaggregat zum Schleifen eines Werkstücks, wobei das zumindest eine Schleifaggregat über mindestens eine bevorzugt vertikal einstellbare Schleifeinrichtung verfügt. Die Schleifmaschine umfasst ferner eine Förderungseinrichtung zum Fördern des Werkstücks in eine Durchlaufrichtung durch das zumindest eine Schleifaggregat, und eine Steuereinrichtung, die geeignet ist, den Betrieb des zumindest einen Schleifaggregats auf eine Fertigmaß-Solldicke des Werkstücks abzustimmen. Der Ausdruck vertikal bezieht sich dabei auf eine Richtung parallel zur Dickenrichtung des Werkstücks. Die Fertigmaß-Solldicke ist die erwünschte Dicke, die ein Werkstück nach Bearbeitung durch die Schleifmaschine aufweisen soll. Die Förderrichtung der Förderungseinrichtung kann dabei umkehrbar sein, um ein Werkstück gegen die Durchlaufrichtung zu fördern.

Die erfindungsgemäße Schleifmaschine ist dadurch gekennzeichnet, dass sie weiterhin eine Dickenstimmungseinrichtung aufweist, die in Durchlaufrichtung nach dem zumindest einen Schleifaggregat angeordnet ist, wobei mit der Dickenbestimmungseinrichtung eine Fertigmaß-Istdicke des durch das zumindest eine Schleifaggregat bearbeiteten Werkstücks bestimmt werden kann. Die erfindungsgemäße Schleifmaschine ist weiterhin dadurch gekennzeichnet, dass die Steuereinrichtung ferner geeignet ist, die Fertigmaß-Istdicke des Werkstücks mit der Fertigmaß-Solldicke abzugleichen, und den Betrieb des zumindest einem Schleifaggregats derart zu steuern, dass die Fertigmaß-Istdicke der Fertigmaß-Solldicke angepasst ist. Die Fertigmaß-Istdicke ist die Dicke, die das Werkstück nach Bearbeitung durch die Schleifmaschine tatsächlich aufweist.

Durch die Bereitstellung einer Dickenbestimmungseinrichtung, welche die Fertigmaß-Istdicke des bearbeiteten Werkstücks bestimmt und einer Steuereinrichtung, die diese Fertigmaß-Istdicke mit der Fertigmaß-Solldicke abgleicht und den Betrieb des Schleifaggregats dahingehend steuert, dass die Fertigmaß-Istdicke der Fertigmaß-Solldicke angepasst ist, wird es ermöglicht, Schwankungen im Betrieb der Schleifmaschine sowie in der Beschaffenheit des unbearbeiteten Werkstücks direkt auszugleichen, wodurch der Ausschuss reduziert werden kann. Ferner kann, durch die Bereitstellung der Dickenbestimmungseinrichtung und der geeignet angepassten Steuereinrichtung, eine Anpassung an veränderte Betriebsbedingungen direkt während des Betriebs der Schleifmaschine vorgenommen werden, ohne dass die Maschine angehalten und umgebaut werden muss. Außerdem ermöglicht die erfindungsgemäße Schleifmaschine eine kontinuierliche und lückenlose Überwachung der bearbeiteten Werkstücke, wodurch eine etwaige Fehlproduktion sofort erkannt und korrigiert werden kann.

Ferner verfügt die erfindungsgemäße Schleifmaschine über eine zweite Dickenbestimmungseinrichtung, die in Durchlaufrichtung vor dem zumindest einem Schleifaggregat angeordnet ist. Dabei kann mit der zweiten Dickenbestimmungseinrichtung eine Rohmaß-Istdicke des unbearbeiteten Werkstücks bestimmt werden, und die Steuereinrichtung ist ferner dazu geeignet, die Rohmaß-Istdicke des Werkstücks mit der Rohmaß-Solldicke abzugleichen und den Betrieb des zumindest einem Schleifaggregat basierend auf dem Abgleich der Rohmaß-Istdicke mit der Rohmaß-Solldicke derart zu steuern, dass eine Dicke des durch das zumindest eine Schleifaggregat bearbeiteten Werkstücks möglichst der Fertigmaß-Solldicke angepasst ist. Dadurch ist es möglich, den Schleifprozess bereits vor Beginn der Bearbeitung des Werkstücks an die Dicke des Werkstücks anzupassen. Durch diese Voranpassung kann der Ausschuss weiter verringert werden. Die Rohmaß-Istdicke ist dabei die tatsächliche Dicke des Werkstücks vor dessen Bearbeitung durch die Schleifmaschine. Die Rohmaß-Solldicke ist die gewünschte Dicke des Werkstücks vor dessen Bearbeitung.

Dabei ist vorgesehen, dass die Steuereinrichtung ferner dazu geeignet ist, die Anpassung der Fertigmaß-Istdicke des Werkstücks an die Fertigmaß-Solldicke und die Anpassung basierend auf dem Abgleich der Rohmaß-Istdicke mit der Rohmaß-Solldicke durch Ausgabe einer insgesamten Schleiftiefe an das zumindest eine Schleifaggregat zu bewerkstelligen. Dadurch ist es möglich, die Dickenanpassung möglichst homogen vorzunehmen, was die Bearbeitungsqualität des Werkstücks weiter erhöht und den Ausschuss reduziert. Die Schleiftiefe kann dabei bevorzugt durch ein Verfahren der Schleifeinrichtung(en) gemeinsam oder einzeln in vertikaler Richtung oder durch eine Veränderung des Andrucks bewerkstelligt werden, mit dem die Schleifeinrichtung(en) durch die Schleifaggregate an das Werkstück angelegt werden. In einer bevorzugten Ausführungsform ist die erfindungsgemäße Schleifmaschine dazu geeignet, mit einem Druckbalken zusammenzuwirken und diesen auf Grundlage der Messungen der Rohmaß-Istdicken und/oder Fertigmaß-Istdicken anzusteuern. In einer bevorzugten Ausführungsform der vorliegenden Erfindung ist die Schleifmaschine ferner dadurch gekennzeichnet, dass sie ein von oben schleifendes Schleifaggregat, welches das Werkstück an der Oberseite des Werkstücks schleift, und ein von unten schleifendes Schleifaggregat, welches das Werkstück an der Unterseite des Werkstücks schleift, aufweist. Beide Schleifaggregate, das von oben schleifende Schleifaggregat und das von unten schleifende Schleifaggregat, weisen eine bevorzugt vertikal einstellbare Schleifeinrichtung auf. In diesem Zusammenhang bezeichnet der Terminus "oben" eine Position oberhalb des Werkstücks, das von der Förderungseinrichtung durch das Schleifaggregat gefördert wird. Das von oben schleifende Schleifaggregat ist damit oberhalb des Werkstücks angeordnet und führt einen Schleifvorgang an der Oberseite des Werkstücks aus. Gleiches gilt in diesem Zusammenhang für den Terminus "unten": Das von unten schleifende Schleifaggregat ist unterhalb des durch die Förderungseinrichtung durch das Schleifaggregat geförderten Werkstücks angeordnet. Damit schleift das von unten schleifende Schleifaggregat das Werkstück an dessen Unterseite.

Ferner ist es insbesondere vorgesehen, dass die insgesamte Schleiftiefe zu gleichen Teilen auf eine Schleiftiefe des von oben schleifenden Schleifaggregats und eine Schleiftiefe des von unten schleifenden Schleifaggregats aufgeteilt ist.

Dadurch durch kann, auch bei Bearbeitung des Werkstücks an dessen Ober- und Unterseite, eine gleichmäßige Dickenanpassung vorgenommen werden, was sich sowohl vorteilhaft auf die Bearbeitungsqualität, als auch die Vermeidung von Ausschuss auswirkt. Im speziellen können so Spannungen, die durch die Bearbeitung im Werkstück entstehen, reduziert werden oder nicht eingebracht werden. Außerdem kann sichergestellt werden, dass der Kernbereich des Werkstücks von der Bearbeitung nicht beeinträchtigt wird.

Bevorzugt weisen die Dickenbestimmungseinrichtung und die zweite Dickenbestimmungseinrichtung jeweils zumindest ein Sensorpaar mit einem oberen Sensor, einem unteren Sensor und einem Auswertegerät auf. Dabei ist der untere Sensor in Bezug auf das von der Förderungseinrichtung geförderte Werkstück derart angeordnet, dass er sich unterhalb des Werkstücks befindet. Der obere Sensor ist dann derart angeordnet, dass er sich in eine Richtung parallel zur Dickenrichtung des Werkstücks oberhalb des Werkstücks und oberhalb des unteren Sensors befindet. Hierbei nehmen die oberen und unteren Sensoren einen vorgegebenen Abstand zueinander ein. Obere und untere Sensoren sind dabei bevorzugt Laseroptik-Sensoren.

Bevorzugt ist der obere Sensor eines Sensorpaars geeignet, einen oberen Abstand zum Werkstück zu ermitteln und der untere Sensor eines Sensorpaars ist geeignet, einen unteren Abstand zum Werkstück zu ermitteln. Jedes Auswertegerät eines Sensorpaars ist ferner geeignet, bezogen auf das Sensorpaar, eine einzelne Fertigmaß-Istdicke oder eine einzelne Rohmaß-Istdicke des Werkstücks ausgehend vom vorgegebenen Abstand, vom oberen Abstand und vom unteren Abstand zu ermitteln. Dabei ergibt sich die Dicke des Werkstücks bevorzugt aus der Differenz aus vorgegebenem Abstand minus oberem Abstand minus unterem Abstand.

Bevorzugt ist die Steuereinrichtung ferner geeignet, einen Mittelwert aus den einzelnen Fertigmaß-Istdicken und/oder aus den einzelnen Rohmaß-Istdicken zu ermitteln, um die Fertigmaß-Istdicke und/oder die Rohmaß-Istdicke zu erhalten.

In einer Ausführungsform der vorliegenden Erfindung, weisen die Dickenbestimmungseinrichtung und die zweite Dickenbestimmungseinrichtung jeweils n Sensorpaare auf, die gleichmäßig über die Arbeitsbreite des zumindest einen Schleifaggregats verteilt sind. Dabei beträgt n bevorzugt drei. Dadurch ist es möglich die Rohmaß-Istdicke des Werkstücks und/oder die Fertigmaß-Istdicke des Werkstücks über die ganze Breite des Werkstücks zu erfassen, was die Fehleranfälligkeit und somit den Ausschuss des Systems reduziert.

Diese Anordnung ist ferner bei einer optionalen Ansteuerung eines Druckbalkens vorteilhaft, da damit auch Dickenunterschiede des Werkstücks über die Arbeitsbreite (d.h. wenn ein bezogen auf die Arbeitsbreite schiefes Werkstück vorliegt) ausgeglichen werden können.

In einer Weiterbildung der Erfindung können die Sensorpaare horizontal innerhalb der Dickenbestimmungseinrichtung und der zweiten Dickenbestimmungseinrichtung verschiebbar angeordnet sein, was es ermöglicht eine Anpassung der Sensorposition an die Arbeitsbreite vorzunehmen.

In einer Ausführungsform der vorliegenden Erfindung weist jeder Sensor einen Messbereich auf, und die Auswertegeräte der Sensorpaare sind geeignet, nur dann ein einzelne Fertigmaß-Istdicke oder eine einzelne Rohmaß-Istdicke des Werkstücks zu ermitteln, wenn sowohl der obere Abstand als auch der untere Abstand kleiner oder gleich dem Messbereich sind. Somit ist es unerheblich, ob nur ein Sensorpaar ein Werkstück erfasst oder alle, und die Fehleranfälligkeit der erfindungsgemäßen Schleifmaschine kann weiter reduziert werden. Insbesondere erfolgt keine fehlerhafte Ausgabe einer einzelnen Fertigmaß-Istdicke oder einer einzelnen Rohmaß-Istdicke, wenn kein Werkstück zwischen oberem und unterem Sensor eines Sensorpaares ist.

Bevorzugt ist/sind die Schleifeinrichtung(en) der erfindungsgemäßen Schleifmaschine oszillierende Schleifeinrichtungen, eine Bandschleifeinrichtung, Tellerbürsten oder Schleifwalzen.

In einer Ausführungsform der vorliegenden Erfindung weist die Schleifmaschine ferner eine Anzeigeeinrichtung auf, die geeignet ist die Rohmaß-Istdicke und die Fertigmaß-Istdicke fortlaufend anzuzeigen. Ferner ist Anzeigeeinrichtung geeignet, Zeitmittelwerte der Rohmaß-Istdicke und der Fertigmaß-Istdicke basierend auf dem zeitlichen Mittel der Rohmaß-Istdicke und der Fertigmaß-Istdicke über ein vorbestimmtes Zeitintervall anzuzeigen. Außerdem ist die Anzeigeeinrichtung geeignet, eine Mitteilung anzuzeigen, die einen Benutzer veranlasst, eine Handlung vorzunehmen, wenn die Fertigmaß-Istdicke um einen vorbestimmten Betrag von der Fertigmaß-Solldicke abweicht und/oder die Fertigmaß-Istdicke über ein vorbestimmtes Zeitintervall um einen vorbestimmten Betrag von der Fertigmaß-Solldicke abweicht. Dies macht es nicht nur möglich, den Zeitverlauf der Rohmaß-Istdicke und der Fertigmaß-Istdicke zu verfolgen und eine fortlaufende Qualitätskontrolle vorzunehmen, es ermöglicht ferner, den Benutzer der Schleifmaschine im Falle einer Fehlfunktion zu einem frühzeitigen Eingreifen zu veranlassen.

Aus eben diesem Grund kann die Schleifmaschine gemäß einer Weiterbildung ferner eine Warneinrichtung aufweisen, die geeignet ist, eine Warnung anzuzeigen, wenn die Fertigmaß-Istdicke um einen vorbestimmten Betrag von der Fertigmaß-Solldicke abweicht und/oder die Fertigmaß-Istdicke über ein vorbestimmtes Zeitintervall um einen vorbestimmten Betrag von der Fertigmaß-Solldicke abweicht.

Weiter umfasst die vorliegende Erfindung ein Verfahren unter Verwendung der zuvor genannten Schleifmaschine. Das Verfahren umfasst dabei die Schritte: Bestimmen einer Fertigmaß-Istdicke des durch das zumindest eine Schleifaggregat bearbeiteten Werkstücks durch die Dickenbestimmungseinrichtung; Abgleichen der Fertigmaß-Istdicke des Werkstücks mit der Fertigmaß-Solldicke durch die Steuereinrichtung; und Steuern des Betriebs des zumindest einen Schleifaggregats durch die Steuereinrichtung derart, dass die Fertigmaß-Istdicke insgesamt der Fertigmaß-Solldicke angepasst ist. Dadurch ist es möglich, ein Verfahren bereitzustellen, das eine fortlaufende Dickenkontrolle eines geschliffenen Werkstücks erlaubt, den Betrieb der Schleifaggregate entsprechend anpasst und somit den Ausschuss reduziert.

Der besondere Vorteil des Verfahrens liegt auch darin, dass mit Ausnahme der Dickenbestimmungseinrichtung und einer Anpassung der Steuereinrichtung auf die Einrichtungen herkömmlicher Schleifmaschinen zurückgegriffen werden kann. Dadurch ist es möglich, den Ausschuss bei der Bearbeitung von Werkstücken kostengünstig und unkompliziert zu reduzieren.

Ferner umfasst das Verfahren die Schritte: Bestimmen einer Rohmaß-Istdicke des unbearbeiteten Werkstücks durch eine zweite Dickenbestimmungseinrichtung; Abgleichen der Rohmaß-Istdicke des Werkstücks mit der Fertigmaß-Solldicke; und Steuern des Betriebs des zumindest einen Schleifaggregats durch die Steuereinrichtung derart, dass eine Dicke des durch das zumindest eine Schleifaggregat bearbeiteten Werkstücks insgesamt möglichst der Fertigmaß-Solldicke angepasst ist. Durch diese Schritte ist es möglich, bereits vor Beginn des Schleifprozesses eine Anpassung der Schleifmaschine an die Rohmaß-Istdicke des Werkstücks vorzunehmen. Dadurch können Varianzen in den Rohmaß-Istdicken des Werkstücks bereits vorab ausgeglichen werden, wodurch der Ausschuss weiter reduziert werden kann.

Dass erfindungsgemäße Verfahren zeichnet sich ferner dadurch aus, dass eine insgesamte Schleiftiefe an das zumindest eine Schleifaggregat zum Anpassen der Fertigmaß-Istdicke des Werkstücke an die Fertigmaß-Solldicke und zum Anpassen basierend auf dem Abgleich der Rohmaß-Istdicke mit der Rohmaß-Solldicke ausgegeben wird.

Dabei wird die insgesamte Schleiftiefe bevorzugt zu gleichen Teilen auf die Schleiftiefe des von oben schleifenden Schleifaggregats und die Schleiftiefe des von unten schleifenden Schleifaggregats aufgeteilt. Dadurch können die Anpassungen der Fertigmaß-Istdicke und der Rohmaß-Istdicke des Werkstücks an die Fertigmaß-Solldicke gleichmäßig von oben und von unten erfolgen, wodurch das Schleifergebnis weiter verbessert wird.

Das erfindungsgemäße Verfahren zeichnet sich bevorzugt dadurch aus, dass aus den von einzelnen Sensorpaaren erhaltenen, einzelnen Fertigmaß-Istdicken und/oder den von einzelnen Sensorpaaren erhaltenen, einzelnen Rohmaß-Istdicken Mittelwerte gebildet werden, um die Fertigmaß-Istdicke und/oder die Rohmaß-Istdicke zu erhalten.

### Kurze Beschreibung der Figuren

- Fig. 1: zeigt eine Schemaansicht der Schleifmaschine gemäß der vorliegenden Erfindung.
- Fig. 2: zeigt eine Schnittansicht der Schleifaggregate gemäß der vorliegenden Erfindung.
- Fig. 3: zeigte eine Vorderansicht der Dickenbestimmungseinrichtung gemäß der vorliegenden Erfindung.
- Fig. 4: zeigte eine schematische Seitenansicht der Dickenbestimmungseinrichtung gemäß der vorliegenden Erfindung. Dabei sind die durch die Sensoren bestimmten Abstände und der Sensorabstand eingezeichnet.

### Ausführliche Beschreibung bevorzugter Ausführungsformen

In Figur 1 ist eine Schleifmaschine 1 gemäß einer Ausführungsform der vorliegenden Erfindung in einer schematischen Schnittansicht gezeigt. Weitere in diesem Zusammenhang genannte Modifikationen können jeweils miteinander kombiniert werden, um neue Ausführungsformen auszubilden.

Dabei sind die wesentlichen Elemente der Schleifmaschine 1 die Schleifaggregate 10, die Förderungseinrichtung 5 und die Steuereinrichtung 100. Ferner kann die Schleifmaschine 1 auf einer in dieser Ansicht nicht gezeigten Abstützungsvorrichtung angebracht sein.

Die Förderungseinrichtung 5 fördert ein Werkstück 2 in einer Durchlaufrichtung R. Dadurch wird das Werkstück 2 durch die Schleifaggregate 10 gefördert. Im Allgemeinen kann die Schleifmaschine 1 mehrere Schleifaggregate 10 aufweisen. Die Schleifaggregate 10 verfügen dabei über bevorzugt vertikal einstellbare Schleifeinrichtungen 12. Diese Schleifeinrichtungen 12 können eine oszillierende Schleifeinrichtung, eine Tellerbürste, oder eine Schleifwalze umfassen. Dabei kann es vorteilhaft sein, wenn die Förderungseinrichtung 5 in ihrer Förderrichtung umkehrbar ist, um somit ein Werkstück 2 gegen die Durchlaufrichtung R zu fördern. Dies kann nicht nur bei Störungsbetrieb der Schleifmaschine von Belang sein, sondern kann auch zur Erzielung von besonderen Schleifergebnissen genutzt werden. Gemäß einer Ausführungsform der vorliegenden Erfindung ist zunächst eine Dickenbestimmungseinrichtung 30 in Durchlaufrichtung R nach den Schleifaggregaten 10 angeordnet. Die Dickenbestimmungseinrichtung 30 ist dabei geeignet, eine Fertigmaß-Istdicke des durch die Schleifaggregate 10 bearbeiteten Werkstücks 2 zu bestimmen. Diese Fertigmaß-Istdicke wird in die Steuereinrichtung 100 eingegeben.

Die Steuereinrichtung 100 ist geeignet, die Fertigmaß-Istdicke mit einer Fertigmaß-Solldicke abzugleichen. Die Fertigmaß-Solldicke entspricht dabei der gewünschten Dicke des Werkstücks 2, die dieses nach dem Schleifvorgang durch die Schleifaggregate 10 aufweisen soll. Basierend auf dem Abgleich der Fertigmaß-Istdicke mit der Fertigmaß-Solldicke steuert die Steuereinrichtung 100 die Schleifaggregate 10. Dabei erfolgt die Steuerung derart, dass die Fertigmaß-Istdicke der Fertigmaß-Solldicke angepasst wird. Die Anpassung kann dabei mittels eines vertikalen Verfahrens der Schleifeinrichtungen 12, einer Änderung der Fördergeschwindigkeit und/oder einer Änderung des Andrucks, mit dem die Schleifeinrichtungen 12 an das Werkstück 2 angelegt sind, erfolgen.

Im Folgenden wird in Bezugnahme auf Figur 3 die Dickenbestimmungseinrichtung 30 näher erläutert. Wie in Figur 3 gezeigt, verfügt die Dickenbestimmungseinrichtung 30 gemäß einer Ausführungsform über mehrere Sensorpaare 33, die jeweils einen unteren Sensor 32 und einen oberen Sensor 31 umfassen. Ferner verfügt jedes Sensorpaar 33 über ein Auswertegerät 34. Der obere Sensor 31 ist in Bezug auf das Werkstück 2 in einem vorgegeben Abstand genau über dem unteren Sensor 32 angeordnet, sodass das Werkstück 2 zwischen dem oberen und dem unteren Sensor hindurch gefördert werden kann. Der vorgegebene Abstand zwischen oberem Sensor 31 und unterem Sensor 32 eines Sensorpaars 33 ist dabei parallel zur Dickenrichtung des Werkstücks 2. Im Allgemeinen können die Sensoren 31, 32 unterschiedlichster Art sein. In einer Ausführungsform der vorliegenden Erfindung sind die Sensoren 31, 32 Laseroptik-Sensoren.

Im Allgemeinen verfügt die Dickenbestimmungseinrichtung 30 über mehrere Sensorpaare 33, die gleichmäßig über die Arbeitsbreite b der Schleifmaschinen angeordnet sind. Bevorzugt, und wie Figur 3 gezeigt, verfügt die Dickenbestimmungseinrichtung 30 über drei Sensorpaare 33. Ferner kann es vorgesehen sein, die Sensorpaare 33 horizontal verschiebbar in der Dickenbestimmungseinrichtung anzuordnen, wodurch beispielsweise eine Anpassung an die Arbeitsbreite der Schleifaggregate vorgenommen werden kann.

Wie erwähnt, befinden sich der obere Sensor 31 und der untere Sensor 32 in einem (bekannten) vorgegebenen Abstand. Befindet sich ein Werkstück 2 zwischen dem oberen Sensor 31 und dem unteren Sensor 32, bestimmt der untere Sensor 32 einen unteren Abstand (einen Abstand vom unteren Sensor 32 zur Unterseite des Werkstücks 2) und der obere Sensor 31 einen oberen Abstand (einen Abstand vom oberen Sensor 31 zur Oberseite des Werkstücks 2). Der obere Abstand und der untere Abstand werden in das Auswertegerät 34 des Sensorpaars 33 eingeben. Dieses Auswertegerät 34 bestimmt auf Grundlage des gegebenen Abstands, des oberen Abstands und des unteren Abstands eine einzelne Fertigmaß-Istdicke des Werkstücks 2. Dabei ergibt sich die einzelne Fertigmaß-Istdicke des Werkstücks 2 aus der Differenz aus gegebenem Abstand minus oberem Abstand minus unterem Abstand. Die von jedem Sensorpaar 33 bestimmten einzelnen Fertigmaß-Istdicken des Werkstücks 2 werden von den Auswertegeräten 34 in die Steuereinrichtung 100 eingegeben. Diese berechnet aus diesen einzelnen Fertigmaß-Istdicken des Werkstücks 2 durch arithmetische Mittelung die Fertigmaß-Istdicke des Werkstücks 2. Diese Fertigmaß-Istdicke des Werkstücks 2 wird von der Steuereinrichtung 100 mit der Fertigmaß-Solldicke abgeglichen. Diese Information wird dann, wie oben erwähnt, zur Steuerung der Schleifaggregate 10 verwendet.

Alternativ können die einzelnen Fertigmaß-Istdicken ohne Mittelung zur Ansteuerung eines Druckbalkens verwendet werden.

Jeder Sensor 31, 32 weist zudem einen Messbereich auf, und die Auswertegeräte 34 sind geeignet, nur dann eine einzelne Dicke des Werkstücks 2 an die Steuereinrichtung 100 auszugeben, wenn sowohl der ermittelte untere Abstand, als auch der ermittelte obere Abstand jeweils innerhalb der Messbereiche des unteren Sensors 32 und des oberen Sensors 31 liegen. Dadurch wird sichergestellt, dass es erstens zu keiner Fehlfunktion der Dickenbestimmungseinrichtung 30 kommt, und zweitens, dass nur dann eine einzelne Dicke in die Steuereinrichtung 100 eingegeben wird, wenn ein Werkstück 2 zwischen den oberen Sensoren 31 und den unteren Sensoren 32 eines Sensorpaares 33 liegt.

Wie aus Figur 1 ersichtlich, kann die Schleifmaschine der vorliegenden Erfindung nicht nur über eine Dickenbestimmungseinrichtung 30 verfügen, die in Durchlaufrichtung den Schleifaggregaten 10 nachgeschaltet ist, sondern kann in einer weiteren Ausführungsform vielmehr über eine zweite Dickenbestimmungseinrichtung 40 verfügen, die in Durchlaufrichtung R vor den Schleifaggregaten 10 liegt. Mit dieser zweiten Dickenbestimmungseinrichtung 40, die im Übrigen entsprechend der Dickenbestimmungseinrichtung 30 aufgebaut ist, ist es nun möglich, eine oder mehrere einzelne Rohmaß-Istdicken des Werkstücks 2 zu bestimmen, bevor das Werkstück 2 durch die Schleifaggregate 10 bearbeitet wird.

Diese Rohmaß-Istdicken werden dann in die Steuereinrichtung 100 eingegeben, die geeignet ist, daraus einen Mittelwert der Rohmaß-Istdicke des Werkstücks 2 zu ermitteln, und diesen mit der Rohmaß-Solldicke abzugleichen. Die Steuereinrichtung 100 ist ferner eingerichtet, den Betrieb der Schleifaggregate 10 basierend auf dem Abgleich der Rohmaß-Ist- und Solldicken derart zu steuern, dass eine Dicke des durch die Schleifaggregate 10 bearbeiteten Werkstücks 2 insgesamt möglichst der Fertigmaß-Solldicke entspricht.

Die Berechnung der Rohmaß-Istdicke erfolgt dabei analog zur Berechnung der Fertigmaß-Istdicke: Zunächst ermittelt jedes Sensorpaar 33 jeweils eine einzelne Rohmaß-Istdicke, die dann durch Mittelung durch die Steuereinrichtung 100 in die Rohmaß-Istdicke umgerechnet werden. Die einzelnen Rohmaß-Istdicken werden dabei jeweils aus der Differenz aus vorgegebenem Abstand eines Sensorpaars 33 minus oberem Abstand minus unterem Abstand ermittelt. Auch bei der Rohmaß-Istdicken-Bestimmung weisen die Sensoren 31, 32 einen Messbereich auf, und die Auswertegeräte 34 sind geeignet, nur dann eine einzelne Dicke des Werkstücks 2 an die Steuereinrichtung 100 auszugeben, wenn sowohl der ermittelte untere Abstand als auch der ermittelte obere Abstand jeweils innerhalb der Messbereiche des unteren Sensors 32 und des oberen Sensors 31 liegen.

Alternativ können die einzelnen Rohmaß-Istdicken ohne Mittelung zur Ansteuerung eines Druckbalkens verwendet werden.

Bei Verwendung mehrerer Schleifaggregate 10 ist es ferner vorteilhaft, wenn die Steuereinrichtung 100 aus der Diskrepanz zwischen Fertigmaß-Istdicke und Fertigmaß-Solldicke bzw. Rohmaß-Istdicke und Rohmaß-Solldicke eine insgesamte Schleiftiefe berechnet. Diese insgesamte Schleiftiefe kann dann vorteilhafterweise zu gleichen Teilen auf die mehreren Schleifaggregate 10 aufgeteilt werden.

Bei der Bearbeitung von Werkstücken 2 durch Schleifen kann es gemäß einer bevorzugten Ausführungsform ferner vorteilhaft sein, wenn, wie in Figur 2 gezeigt, ein Schleifaggregat 10 ein von oben schleifendes Schleifaggregat 10a ist, während das andere Schleifaggregat 10 ein von unten schleifendes Schleifaggregat 10b ist. Das von oben schleifende Schleifaggregat 10a verfügt, wie in Figur 2 gezeigt, über vertikal verstellbare Schleifeinrichtungen 12, die der Oberseite des Werkstücks 2, bezogen auf die Durchlaufrichtung R des Werkstücks 2, von oben entgegengehalten sind. Das von unten schleifende Schleifaggregat 10b verfügt über vertikal einstellbare Schleifeinrichtungen 12, die dem Werkstück 2, bezogen auf die Durchlaufrichtung R, an dessen Unterseite entgegengehalten sind. Folglich schleift das von oben schleifende Schleifaggregat 10a das Werkstück 2 an dessen Oberseite und das von unten schleifende Schleifaggregat 10b schleift das Werkstück 2 an dessen Unterseite. Die Begrifflichkeit "vertikal einstellbar" bezieht sich auf ein Verschieben der Schleifeinrichtungen 12 in Dickenrichtung des Werkstücks 2 und/oder eine Änderung des Andrucks, mit dem die Schleifeinrichtungen 12 dem Werkstück 2 entgegengehalten sind, wodurch die Schleiftiefe angepasst werden kann. Werden, wie in Figur 2 gezeigt, ein oben schleifendes Schleifaggregat 10a und ein unten schleifendes Schleifaggregat 10b kombiniert, ist es vorteilhaft, wenn die insgesamte Schleiftiefe zu gleichen Teilen auf das von oben schleifende Schleifaggregat 10a und das unten schleifende Schleifaggregat 10b aufgeteilt wird. Dadurch können die ermittelten Abweichungen, beziehungsweise die dadurch nötigen Korrekturen in der Schleiftiefe, gleichmäßig auf die Schleiftiefe der beiden Schleifaggregate verteilt werden, wodurch beidseitig ein gleichmäßiger Abtrag erzielt werden kann.

Ferner kann die Schleifmaschine 1 weiterhin eine Anzeigeeinrichtung 200 aufweisen. Diese ist insbesondere geeignet die Rohmaß-Istdicke und die Fertigmaß-Istdicke fortlaufend anzuzeigen und daneben verschiedene Zeitmittelwerte der Rohmaß-Istdicke und der Fertigmaß-Istdicke basierend auf dem zeitlichen Mittel beider Werte über ein vorbestimmtes Zeitintervall zu berechnen und anzuzeigen. Ferner kann die Anzeigeeinrichtung 200 geeignet sein, eine Mitteilung anzuzeigen, die einen Benutzer veranlasst, eine Handlung vorzunehmen, wenn die Fertigmaß-Istdicke um einen vorbestimmten Betrag von der Fertigmaß-Solldicke abweicht und/oder die Fertigmaß-Istdicke über ein vorbestimmtes Zeitintervall um einen vorbestimmten Betrag von der Fertigmaß-Solldicke abweicht. Aus eben diesem Grund kann die Schleifmaschine gemäß einer Weiterbildung ferner eine Warneinrichtung aufweisen, die geeignet ist, in vorgenanntem Fall eine Warnung abzusetzen, welche bevorzugt akustisch und/oder optisch erfolgt.

Im Betrieb der Schleifmaschine 1 ergibt sich dabei folgendes Verfahren: Zunächst erfolgt ein Bestimmen der Fertigmaß-Istdicke des bearbeiteten Werkstücks 2 unter Verwendung der Dickenbestimmungseinrichtung 30 und gegebenenfalls ein Bestimmen einer Rohmaß-Istdicke des unbearbeiteten Werkstücks 2 unter Verwendung der zweiten Dickenbestimmungseinrichtung 40. Die so bestimmte Fertigmaß-Istdicke des Werkstücks 2 wird durch die Steuereinrichtung 100 mit der Fertigmaß-Solldicke abgeglichen, ebenso wird durch diese gegebenenfalls die Rohmaß-Istdicke des Werkstückes 2 mit der Rohmaß-Solldicke abgeglichen. Diese Abgleichungen sind die Basis für das Steuern des Betriebs der Schleifaggregate 10 durch die Steuereinrichtung 100 derart, dass die Fertigmaß-Istdicke insgesamt der Fertigmaß-Solldicke angepasst ist.

## Patentansprüche

1. Schleifmaschine (1) zur Bearbeitung von Werkstücken (2), die bevorzugt zumindest abschnittsweise aus Holz, Holzverbundwerkstoffen, Kunststoffen, Metallen und ähnlichen Materialien bestehen, mit:
- zumindest einem Schleifaggregat (10) mit bevorzugt vertikal einstellbarer Schleifeinrichtung (12), zum Schleifen eines Werkstücks (2);
- einer Förderungseinrichtung (5) zum Fördern des Werkstücks (2) in einer Durchlaufrichtung (R) durch das zumindest eine Schleifaggregat (10);
- einer Steuereinrichtung (100), die geeignet ist, den Betrieb des zumindest einen Schleifaggregats (10) auf eine Fertigmaß-Solldicke des Werkstücks (2) abzustimmen;
- einer zweiten Dickenbestimmungseinrichtung (40), die in Durchlaufrichtung (R) vor dem zumindest einen Schleifaggregat (10) angeordnet ist, wobei mit der zweiten Dickenbestimmungseinrichtung (40) eine Rohmaß-Istdicke des unbearbeiteten Werkstücks (2) bestimmt werden kann
**dadurch gekennzeichnet, dass**:
- die Schleifmaschine (1) weiterhin eine Dickenbestimmungseinrichtung (30) aufweist, die in Durchlaufrichtung (R) nach dem zumindest einem Schleifaggregat (10) angeordnet ist, und mit der eine Fertigmaß-Istdicke des durch das zumindest eine Schleifaggregat (10) bearbeiteten Werkstücks (2) bestimmt werden kann;
- die Steuereinrichtung (100), ferner geeignet ist, die Fertigmaß-Istdicke des Werkstücks (2) mit der Fertigmaß-Solldicke abzugleichen und den Betrieb des zumindest einen Schleifaggregats (10) derart zu steuern, dass die Fertigmaß-Istdicke der Fertigmaß-Solldicke angepasst ist; und
- die Steuereinrichtung (100) ferner dazu geeignet ist, die Rohmaß-Istdicke des Werkstücks (2) mit einer Rohmaß-Solldicke abzugleichen, und basierend darauf den Betrieb des zumindest einen Schleifaggregats (10) derart zu steuern, dass eine Dicke des bearbeiteten Werkstücks (2) insgesamt möglichst der Fertigmaß-Solldicke angepasst ist, und die Anpassung der Fertigmaß-Istdicke des Werksstücks (2) an die Fertigmaß-Solldicke und die Anpassung basierend auf dem Abgleich der Rohmaß-Istdicke mit der Rohmaß-Solldicke durch Ausgabe einer insgesamten Schleiftiefe an das zumindest eine Schleifaggregat (10) zu bewerkstelligen.

2. Schleifmaschine (1) zur Bearbeitung von Werkstücken (2) nach Anspruch 1, wobei die Schleifmaschine (1) **dadurch gekennzeichnet ist, dass** sie:
ein von oben schleifendes Schleifaggregat (10a), mit bevorzugt vertikal einstellbarer Schleifeinrichtung,(12), welches das Werkstück an der Oberseite des Werkstücks schleift, und
ein von unten schleifendes Schleifaggregat (10b), mit bevorzugt vertikal einstellbarer Schleifeinrichtung (12), welches das Werkstück an der Unterseite des Werkstücks schleift, aufweist,
wobei bevorzugt die insgesamte Schleiftiefe zu gleichen Teilen auf eine Schleiftiefe des von oben schleifenden Schleifaggregats (10a) und eine Schleiftiefe des von unten schleifenden Schleifaggregats (10b) aufgeteilt ist.

3. Schleifmaschine (1) zur Bearbeitung von Werkstücken (2) nach einem der vorhergehenden Ansprüche, wobei die Dickenbestimmungseinrichtung (30) und die zweite Dickenbestimmungseinrichtung (40) jeweils zumindest ein Sensorpaar (33) mit einem oberen Sensor (31), bevorzugt einem Laseroptiksensor, einem unteren Sensor (32), bevorzugt einem Laseroptiksensor, und einem Auswertegerät (34) aufweisen, wobei, in Bezug auf das beförderte Werkstück (2), ein unterer Sensor (32) derart angeordnet ist, dass er sich unterhalb des Werkstücks befindet und sich ein oberer Sensor (31) oberhalb des Werkstücks (2) und des unteren Sensors (32) in einem vorgegebenen Abstand vom unteren Sensor befindet.

4. Schleifmaschine (1) zur Bearbeitung von Werkstücken (2) nach Anspruch 3, wobei der obere Sensor (31) eines Sensorpaares (33) geeignet ist, einen oberen Abstand zum Werkstück (2) zu ermitteln, der untere Sensor (32) eines Sensorpaares (33) geeignet ist, einen unteren Abstand zum Werkstück (2) zu ermitteln, und das Auswertegerät (34) eines Sensorpaars (33) geeignet ist, eine einzelne Fertigmaß-Istdicke oder eine einzelne Rohmaß-Istdicke des Werkstücks (2) ausgehend vom vorgegebenen Abstand, vom oberen Abstand und vom unteren Abstand zu ermitteln.
wobei die Steuereinrichtung (100) bevorzugt ferner geeignet ist, einen Mittelwert aus den einzelnen Fertigmaß-Istdicken und/oder den einzelnen Rohmaß-Istdicken zu ermitteln.

5. Schleifmaschine (1) zur Bearbeitung von Werkstücken (2) nach einem der Ansprüche 3 oder 4, wobei die Dickenbestimmungseinrichtung (30) und die zweite Dickenbestimmungseinrichtung (40) jeweils n Sensorpaare (33) aufweisen, die gleichmäßig über die Arbeitsbreite b des zumindest einen Schleifaggregats (10) verteilt sind, wobei n bevorzugt 3 beträgt.

6. Schleifmaschine (1) zur Bearbeitung von Werkstücken (2) nach einem der Ansprüche 3 bis 5, bei der jeder Sensor (31, 32) einen Messbereich aufweist und die Auswertegeräte (34) geeignet sind, nur dann eine einzelne Fertigmaß-Istdicke oder eine einzelne Rohmaß-Istdicke des Werkstücks (2) zu ermitteln, wenn sowohl der obere Abstand als auch der untere Abstand kleiner oder gleich dem Messbereich sind.

7. Schleifmaschine (1) zur Bearbeitung von Werkstücken (2) nach einem der vorhergehenden Ansprüche, bei der die Schleifeinrichtung (12) eine oszillierende Schleifeinrichtung, eine Bandschleifeinrichtung, eine Tellerbürste oder eine Schleifwalze ist.

8. Schleifmaschine (1) zur Bearbeitung von Werkstücken (2) nach einem der vorhergehenden Ansprüche, die ferner eine Anzeigeeinrichtung (200) aufweist, die geeignet ist,
- die Rohmaß-Istdicke und die Fertigmaß-Istdicke fortlaufend anzuzeigen;
- Zeitmittelwerte der Rohmaß-Istdicke und der Fertigmaß-Istdicke basierend auf dem zeitlichen Mittel der Rohmaß-Istdicke und der Fertigmaß-Istdicke über ein vorbestimmtes Zeitintervall anzuzeigen; und
- eine Mitteilung anzuzeigen, die einen Benutzer veranlasst, eine Handlung vorzunehmen, wenn die Fertigmaß-Istdicke um einen vorbestimmten Betrag von der Fertigmaß-Solldicke abweicht und/oder die Fertigmaß-Istdicke über ein vorbestimmtes Zeitintervall um einen vorbestimmten Betrag von der Fertigmaß-Solldicke abweicht.

9. Schleifmaschine (1) zur Bearbeitung von Werkstücken (2) nach einem der vorhergehenden Ansprüche, die ferner eine Warneinrichtung aufweist, die eine Warnung anzeigt, wenn die Fertigmaß-Istdicke um einen vorbestimmten Betrag von der Fertigmaß-Solldicke abweicht und/oder die Fertigmaß-Istdicke über ein vorbestimmtes Zeitintervall um einen vorbestimmten Betrag von der Fertigmaß-Solldicke abweicht.

10. Verfahren zur Bearbeitung von Werkstücken (2) unter Verwendung der Schleifmaschine (1) nach einem der vorhergehenden Ansprüche, das die Schritte umfasst:
- Bestimmen einer Fertigmaß-Istdicke des durch das zumindest eine Schleifaggregat (10) bearbeiteten Werkstücks (2) unter Verwendung der Dickenbestimmungseinrichtung (30);
- Abgleichen der Fertigmaß-Istdicke des Werkstücks (2) mit der Fertigmaß-Solldicke durch die Steuereinrichtung (100);
- Steuern des Betriebs des zumindest einen Schleifaggregats (10) durch die Steuereinrichtung (100) derart, dass die Fertigmaß-Istdicke der Fertigmaß-Solldicke angepasst ist;
- Bestimmen einer Rohmaß-Istdicke des unbearbeiteten Werkstücks (2) unter Verwendung der zweiten Dickenbestimmungseinrichtung (40);
- Abgleichen der Rohmaß-Istdicke des Werkstücks (2) mit der Rohmaß-Solldicke;
- Steuern des Betriebs des zumindest einen Schleifaggregats (10) basierend auf dem Abgleich der Rohmaß-Istdicke mit der Rohmaß-Solldicke durch die Steuereinrichtung (100) derart, dass eine Dicke des bearbeiteten Werkstücks (2) möglichst der Fertigmaß-Solldicke angepasst ist; und
- Ausgeben einer insgesamten Schleiftiefe an das zumindest eine Schleifaggregat (10) zum Anpassen der Fertigmaß-Istdicke des Werksstücks (2) an die Fertigmaß-Solldicke und zum Anpassen basierend auf dem Abgleich der Rohmaß-Istdicke mit der Rohmaß-Solldicke;

11. Verfahren zur Bearbeitung von Werkstücken (2) nach Anspruch 10 sofern abhängig von Anspruch 2, das ferner den Schritt umfasst:
- Aufteilen der insgesamten Schleiftiefe zu gleichen Teilen auf die Schleiftiefe des von oben schleifenden Schleifaggregats (10a) und die Schleiftiefe des von unten schleifenden Schleifaggregats (10b).

12. Verfahren zur Bearbeitung von Werkstücken (2) Anspruch 10 oder 11 sofern abhängig von Anspruch 4, das ferner den Schritt umfasst:
- Bilden eines Mittelwerts aus den von einzelnen Sensorpaaren (33) erhaltenen einzelnen Fertigmaß-Istdicken und/oder den von einzelnen Sensorpaaren (33) erhaltenen einzelnen Rohmaß-Istdicke, um die Fertigmaß-Istdicke und/oder die Rohmaß-Istdicke zu erhalten.

## Claims

1. Grinding machine (1) for processing workpieces (2) which are preferably in at least one section made of wood, wood composite materials, plastics, metals and the like materials, having:
- at least one grinding unit (10) with a preferably vertically adjustable grinding device (12), for grinding a workpiece (2);
- a conveying device (5) for conveying the workpiece (2) in a direction of throughput (R) through the at least one grinding unit (10);
- a control device (100) which is suitable for matching the operation of the at least one grinding unit (10) to a nominal finished thickness of the workpiece (2);
- a second thickness determining device (40) which is arranged in front of the at least one grinding unit (10) in the direction of throughput (R), wherein with the second thickness determining device (40) an actual base thickness of the unprocessed workpiece (2) can be determined;
**characterised in that**:
- the grinding machine (1) further has a thickness determining device (30) which is arranged after the at least one grinding unit (10) in the direction of throughput (R), and with which an actual finished thickness of the workpiece (2) processed by the at least one grinding unit (10) can be determined;
- the control device (100) is further suitable for comparing the actual finished thickness of the workpiece (2) with the nominal finished thickness and controlling the operation of the at least one grinding unit (10) in such a way that the actual finished thickness is adapted to the nominal finished thickness; and
- the control device (100) is further suitable for comparing the actual base thickness of the workpiece (2) with a nominal base thickness, and on this basis controlling the operation of the at least one grinding unit (10) in such a way that a thickness of the processed workpiece (2) is in general adapted as far as possible to the nominal finished thickness, and performing adaptation of the actual finished thickness of the workpiece (2) to the nominal finished thickness and adaptation on the basis of the comparison of the actual base thickness with the nominal base thickness by output of a total grinding depth to the at least one grinding unit (10).

2. Grinding machine (1) for processing workpieces (2) according to claim 1, wherein the grinding machine (1) is **characterised in that** it has:
a grinding unit (10a) which grinds from above, with a preferably vertically adjustable grinding device (12) which grinds the workpiece on the upper side of the workpiece, and
a grinding unit (10b) which grinds from below, with a preferably vertically adjustable grinding device (12) which grinds the workpiece on the lower side of the workpiece,
wherein preferably the total grinding depth is divided in equal parts into a grinding depth of the grinding unit (10a) which grinds from above and a grinding depth of the grinding unit (10b) which grinds from below.

3. Grinding machine (1) for processing workpieces (2) according to any of the preceding claims, wherein the thickness determining device (30) and the second thickness determining device (40) in each case have at least one pair of sensors (33) with an upper sensor (31), preferably a laser optic sensor, a lower sensor (32), preferably a laser optic sensor, and an evaluation device (34), wherein, in relation to the workpiece (2) being conveyed, a lower sensor (32) is arranged in such a way that it is located beneath the workpiece and an upper sensor is located above both the workpiece (2) and the lower sensor (32) at a predetermined distance from the lower sensor.

4. Grinding machine (1) for processing workpieces (2) according to claim 3, wherein the upper sensor (31) of a pair of sensors (33) is suitable for measuring an upper distance from the workpiece (2), the lower sensor (32) of a pair of sensors (33) is suitable for measuring a lower distance from the workpiece (2), and the evaluation device (34) of a pair of sensors (33) is suitable for measuring an individual actual finished thickness or an individual actual base thickness of the workpiece (2) on the basis of the predetermined distance, the upper distance and the lower distance,
wherein the control device (100) is preferably further suitable for measuring a mean value of the individual actual finished thicknesses and/or the individual actual base thicknesses.

5. Grinding machine (1) for processing workpieces (2) according to either of claims 3 or 4, wherein the thickness determining device (30) and the second thickness determining device (40) in each case have n pairs of sensors (33) which are evenly distributed across the working width b of the at least one grinding unit (10), where n is preferably 3.

6. Grinding machine (1) for processing workpieces (2) according to any of claims 3 to 5, in which each sensor (31, 32) has a measuring range and the evaluation devices (34) are suitable for measuring an individual actual finished thickness or an individual actual base thickness of the workpiece (2) only when both the upper distance and the lower distance are smaller than or equal to the measuring range.

7. Grinding machine (1) for processing workpieces (2) according to any of the preceding claims, in which the grinding device (12) is an oscillating grinding device, a belt grinding device, a disc brush or a grinding roller.

8. Grinding machine (1) for processing workpieces (2) according to any of the preceding claims, which further has a display device (200) which is suitable for
- indicating the actual base thickness and the actual finished thickness continuously;
- indicating time averages of the actual base thickness and the actual finished thickness on the basis of the time average of the actual base thickness and the actual finished thickness over a predetermined interval of time; and
- displaying a message which causes a user to perform an action when the actual finished thickness differs from the nominal finished thickness by a predetermined amount and/or the actual finished thickness differs from the nominal finished thickness by a predetermined amount over a predetermined interval of time.

9. Grinding machine (1) for processing workpieces (2) according to any of the preceding claims, which further has a warning device which indicates a warning when the actual finished thickness differs from the nominal finished thickness by a predetermined amount and/or the actual finished thickness differs from the nominal finished thickness by a predetermined amount over a predetermined interval of time.

10. Method for processing workpieces (2) using the grinding machine (1) according to any of the preceding claims, which comprises the steps of:
- determination of an actual finished thickness of the workpiece (2) processed by the at least one grinding unit (10), using the thickness determining device (30);
- comparison of the actual finished thickness of the workpiece (2) with the nominal finished thickness by the control device (100);
- control of the operation of the at least one grinding unit (10) by the control device (100) in such a way that the actual finished thickness is adapted to the nominal finished thickness;
- determination of an actual base thickness of the unprocessed workpiece (2) using the second thickness determining device (40);
- comparison of the actual base thickness of the workpiece (2) with the nominal base thickness;
- control of the operation of the at least one grinding unit (10) on the basis of the comparison of the actual base thickness with the nominal base thickness by the control device (100) in such a way that a thickness of the processed workpiece (2) is adapted as far as possible to the nominal finished thickness; and
- output of a total grinding depth to the at least one grinding unit (10) for adaptation of the actual finished thickness of the workpiece (2) to the nominal finished thickness and for adaptation on the basis of the comparison of the actual base thickness with the nominal base thickness.

11. Method for processing workpieces (2) according to claim 10 if dependent on claim 2, which further comprises the step of:
- dividing the total grinding depth in equal parts into the grinding depth of the grinding unit (10a) which grinds from above and the grinding depth of the grinding unit (10b) which grinds from below.

12. Method for processing workpieces (2) according to claim 10 or 11 if dependent on claim 4, which further comprises the step of:
- forming an average from the individual actual finished thicknesses obtained by individual pairs of sensors (33) and/or the individual actual base thicknesses obtained by individual pairs of sensors (33), in order to obtain the actual finished thickness and/or the actual base thickness.

## Revendications

1. Meuleuse (1) pour l'usinage de pièces (2) qui se composent de préférence au moins par sections de bois, matériaux composites de bois, plastiques, métaux et matériaux similaires :
- au moins un groupe de meulage (10) avec un dispositif de meulage de préférence à réglage vertical (12) pour le meulage d'une pièce (2) ;
- un dispositif de transport (5) pour le transport de la pièce (2) dans une direction de passage (R) à travers le au moins un groupe de meulage (10) ;
- un dispositif de commande (100) qui est approprié pour adapter le fonctionnement du au moins un groupe de meulage (10) à l'épaisseur théorique de dimension finale de la pièce (2) ;
- un second dispositif de détermination d'épaisseur (40) qui est agencé dans la direction de passage (R) avant le au moins un groupe de meulage (10), une épaisseur réelle de dimension brute de la pièce non usinée (2) pouvant être déterminée par le second dispositif de détermination d'épaisseur (40), **caractérisée en ce que** :
- la meuleuse (1) présente en outre un dispositif de détermination d'épaisseur (30) qui est agencé dans la direction (R) après le au moins un groupe de meulage (10) et par lequel l'épaisseur réelle de dimension finale de la pièce (2) usinée par le au moins un groupe de meulage (10) peut être déterminée ;
- le dispositif de commande (100) qui est de plus approprié pour ajuster l'épaisseur réelle de dimension finale de la pièce (2) sur l'épaisseur théorique de dimension finale et commander le fonctionnement du au moins un groupe de meulage (10) de telle manière que l'épaisseur réelle de dimension finale soit adaptée à l'épaisseur théorique de dimension finale ; et
- le dispositif de commande (100) qui est en outre approprié pour ajuster l'épaisseur réelle de dimension brute de la pièce (2) sur l'épaisseur théorique de dimension brute et, en se basant là-dessus, commander le fonctionnement du au moins un groupe de moulage (10) de telle manière que l'épaisseur de la pièce usinée (2) soit adaptée dans l'ensemble le plus possible à l'épaisseur théorique de dimension finale, et effectuer l'adaptation de l'épaisseur réelle de dimension finale de la pièce (2) à l'épaisseur théorique de dimension finale et l'adaptation en se basant sur l'ajustement de l'épaisseur réelle de dimension brute sur l'épaisseur théorique de dimension brute par transmission d'une profondeur de meulage totale au au moins un groupe de meulage (10).

2. Meuleuse (1) pour l'usinage de pièces (2) selon la revendication 1, la meuleuse (1) étant **caractérisée en ce qu'**elle présente :
un groupe de meulage (10a) meulant par le haut avec un dispositif de meulage (12) de préférence à réglage vertical qui meule la pièce sur la face supérieure de la pièce et
un groupe de meulage (10b) meulant par le bas avec un dispositif de meulage (12) de préférence à réglage vertical qui meule la pièce sur la face inférieure de la pièce,
dans laquelle la profondeur de meulage totale est de préférence distribuée en parties identiques en une profondeur de meulage du groupe de meulage (10a) meulant par le haut et en une profondeur de meulage du groupe de meulage (10b) meulant par le bas.

3. Meuleuse (1) pour l'usinage de pièces (2) selon l'une quelconque des revendications précédentes, dans laquelle le dispositif de détermination d'épaisseur (30) et le second dispositif de détermination d'épaisseur (40) présentent respectivement au moins une paire de capteurs (33) avec un capteur supérieur (31), de préférence un capteur optique à laser, un capteur inférieur (32), de préférence un capteur optique à laser et un appareil d'évaluation (34), dans laquelle un capteur inférieur (32) est agencé par rapport à la pièce transportée (2) de telle manière qu'il se trouve sous la pièce et un capteur supérieur (31) se trouve au-dessus de la pièce (2) et du capteur inférieur (32) à une distance prescrite du capteur inférieur.

4. Meuleuse (1) pour l'usinage de pièces (2) selon la revendication 3, dans laquelle le capteur supérieur (31) d'une paire de capteurs (33) est approprié pour capter une distance supérieure à la pièce (2), le capteur inférieur (32) d'une paire de capteurs (33) est approprié pour capter une distance inférieure à la pièce (2) et l'appareil d'évaluation (34) d'une paire de capteurs (33) est approprié pour capter une épaisseur réelle de dimension finale individuelle ou une épaisseur réelle de dimension brute individuelle de la pièce (2) à partir de la distance prescrite, de la distance supérieure et de la distance inférieure,
dans laquelle le dispositif de commande (100) est de plus approprié de préférence pour déterminer une valeur moyenne des épaisseurs réelles de dimension finale individuelles et/ou des épaisseurs réelles de dimension brute individuelles.

5. Meuleuse (1) pour l'usinage de pièces (2) selon l'une quelconque des revendications 3 ou 4, dans laquelle le dispositif de détermination d'épaisseur (30) et le second dispositif de détermination d'épaisseur (40) présentant respectivement n paires de capteurs (33) qui sont réparties uniformément sur la largeur de travail b du au moins un groupe de meulage (10), n s'élevant de préférence à 3.

6. Meuleuse (1) pour l'usinage de pièces (2) selon l'une quelconque des revendications 3 à 5, dans laquelle chaque capteur (31, 32) présente une zone de mesure et les appareils d'évaluation (34) sont appropriés pour déterminer seulement une épaisseur réelle de dimension finale individuelle ou une épaisseur réelle de dimension brute individuelle de la pièce (2) lorsque non seulement la distance supérieure, mais aussi la distance inférieure sont inférieures ou égales à la zone de mesure.

7. Meuleuse (1) pour l'usinage de pièces (2) selon l'une quelconque des revendications précédentes, dans laquelle le dispositif de meulage (12) est un dispositif de meulage oscillant, un dispositif de meulage à bande, une brosse rotative ou un tambour de meulage.

8. Meuleuse (1) pour l'usinage de pièces (2) selon l'une quelconque des revendications précédentes, qui présente de plus un dispositif d'affichage (200) qui est approprié pour :
- indiquer en continu l'épaisseur réelle de dimension brute et l'épaisseur réelle de dimension finale ;
- indiquer des valeurs temporelles moyennes de l'épaisseur réelle de dimension brute et de l'épaisseur réelle de dimension finale en se basant sur la moyenne temporelle de l'épaisseur réelle de dimension brute et de l'épaisseur réelle de dimension finale pendant un intervalle de temps prédéterminé ; et
- indiquer un message qui amène un utilisateur à entreprendre une action lorsque l'épaisseur réelle de dimension finale diverge d'une valeur prédéterminée de l'épaisseur théorique de dimension finale et/ou que l'épaisseur réelle de dimension finale diverge pendant un intervalle de temps prédéterminé d'une valeur prédéterminée de l'épaisseur théorique de dimension finale.

9. Meuleuse (1) pour l'usinage de pièces (2) selon l'une quelconque des revendications précédentes, qui présente de plus un dispositif d'avertissement qui affiche un avertissement lorsque l'épaisseur réelle de dimension finale diverge d'une valeur prédéterminée de l'épaisseur théorique de dimension finale et/ou que l'épaisseur réelle de dimension finale diverge pendant un intervalle de temps prédéterminé d'une valeur prédéterminée de l'épaisseur théorique de dimension finale.

10. Procédé d'usinage de pièces (2) en utilisant la meuleuse (1) selon l'une quelconque des revendications précédentes, qui comporte les étapes suivantes :
- la détermination d'une épaisseur réelle de dimension finale de la pièce (2) usinée par le au moins un groupe de meulage (10) en utilisant le dispositif de détermination d'épaisseur (30) ;
- l'ajustement de l'épaisseur réelle de dimension finale de la pièce (2) sur l'épaisseur théorique de dimension finale par le dispositif de commande (100) ;
- la commande du fonctionnement du au moins un groupe de meulage (10) par le dispositif de commande (100) de telle manière que l'épaisseur réelle de dimension finale soit adaptée à l'épaisseur théorique de dimension finale ;
- la détermination d'une épaisseur réelle de dimension brute de la pièce usinée (2) en utilisant le second dispositif de détermination d'épaisseur (40) ;
- l'ajustement de l'épaisseur réelle de dimension brute de la pièce (2) sur l'épaisseur théorique de dimension brute ;
- la commande du fonctionnement du au moins un groupe de meulage (10) sur la base de l'ajustement de l'épaisseur réelle de dimension brute sur l'épaisseur théorique de dimension brute par le dispositif de commande (100) de telle manière que l'épaisseur de la pièce usinée (2) soit adaptée le plus possible à l'épaisseur théorique de dimension finale ; et
- la transmission d'une profondeur de meulage totale au au moins un groupe de meulage (10) pour l'adaptation de l'épaisseur réelle de dimension finale de la pièce (2) à l'épaisseur théorique de dimension finale et pour l'adaptation sur la base de l'ajustement de l'épaisseur réelle de dimension brute sur l'épaisseur théorique de dimension brute.

11. Procédé d'usinage de pièces (2) selon la revendication 10, dans la mesure où elle dépend de la revendication 2, qui comporte de plus l'étape suivante :
- la distribution de la profondeur de meulage totale en parties identiques en la profondeur de meulage du groupe de meulage (10a) meulant par le haut et la profondeur de meulage du groupe de meulage (10b) meulant par le bas.

12. Procédé d'usinage de pièces (2) selon la revendication 10 ou 11, dans la mesure elle dépend de la revendication 4, qui comporte de plus l'étape suivante :
- la formation d'une valeur moyenne des épaisseurs réelles de dimension finale individuelles obtenues par des paires de capteurs individuelles (33) et/ou des épaisseurs réelles de dimension brute individuelles obtenues par des paires de capteurs individuelles (33) afin d'obtenir l'épaisseur réelle de dimension finale et/ou l'épaisseur réelle de dimension brute.
